# FASCICULE DE BREVET EUROPEEN

(11) **EP 0 694 266 B1**
(45) Date de publication et mention de la délivrance du brevet: **03.02.1999**
(21) Numéro de dépôt: 95401440.3
(22) Date de dépôt: 19.06.1995
(51) Int. Cl.: A45D 34/04, A45D 40/28

(54) **Applicateur pour l'application d'un produit cosmétique liquide et ensemble de maquillage muni d'un tel applicateur**
Applikator zum Auftragen von einem flüssigen kosmetischen Produkt und Schminkeinheit mit einem solchen Applikator
Applicator for applying liquid cosmetics and make-up assembly with such an applicator

(30) Priorité: 12.07.1994 FR 9408655
(43) Date de publication de la demande: 31.01.1996
(73) Titulaire: L'OREAL, 75008 Paris (FR)
(72) Inventeur: Gueret, Jean-Louis, F-75018 Paris (FR)
(74) Mandataire: Lhoste, Catherine

(56) Documents cités:
- EP-A- 0 509 852
- CH-A- 155 730
- FR-A- 1 052 211
- FR-A- 1 174 544
- FR-A- 2 564 712
- FR-E- 85 853
- US-A- 1 999 642
- US-A- 2 296 139
- US-A- 2 990 076
- US-A- 3 008 169
- US-A- 4 509 540
- US-A- 4 712 936
- DATABASE WPI Section 768, Week 8210 Derwent Publications Ltd., London, GB; AN 82-18596 & JP-A-57 017 610 (DAICEL) , 29 Janvier 1982

## Description

La présente invention se rapporte à un applicateur pour l'application d'un produit cosmétique liquide, pâteux ou pulvérulent, tel qu'un vernis à ongles, un fard liquide pour les lèvres, ou bien un fond de teint liquide ou une ombre à paupières. Elle se rapporte aussi à un ensemble d'application de produit cosmétique muni d'un tel applicateur.

Généralement, un ensemble d'application de produit cosmétique liquide comprend un réservoir pour le produit à appliquer et un applicateur pour l'application dudit produit, tel qu'un pinceau comportant une touffe de poils, fixée sur un support appelé tige de pinceau. Cet ensemble comprend, en outre, un manchon destiné à fermer le réservoir, dans ce manchon étant fixé la tige flexible du pinceau de sorte que la touffe de poils est immergée dans ce produit. Un tel ensemble est notamment décrit dans le brevet US-A-2296139.

Par ailleurs, il est connu du brevet US-A-1999642 un applicateur rigide comprenant une tige et un organe d'application fabriqués en une seule pièce.

La demande FR-A-2564712 et le brevet US-A-4712936 décrivent des applicateurs comportant une tige ayant une extrémité libre ayant un plan d'implantation pour un organe d'application ayant une flexibilité déterminée, la tige et l'organe d'application étant fabriqués en une seule pièce.

Les pinceaux proposés jusqu'à maintenant laissent à désirer quant à l'homogénéité et la douceur d'application, la rapidité de maquillage, notamment en ce qui concerne l'application d'un vernis sur les ongles. Ainsi, avec un pinceau de vernis à ongles classique, il est assez fréquent, que l'utilisatrice dépose une couche de vernis non homogène, marquée de stries provenant des poils du pinceau. Cet effet est d'autant plus prononcé que l'on dépose une seconde couche de vernis sur les ongles, lorsque la première n'est pas complètement sèche.

En outre, un pinceau de maquillage classique, nécessite une fabrication complexe, consistant successivement à mouler d'abord la tige, à couper les poils, à les agencer en touffe, à fixer la touffe sur la tige de pinceau et, finalement à couper les poils de la touffe à la longueur souhaitée. Dans un pinceau de vernis à ongles classique, la tige est réalisée en matériau rigide ou semi-rigide thermoplastique, et les poils sont réalisés le plus souvent en Nylon® ou en polyester, d'un diamètre d'environ 4/100^{ème} à 10/100^{ème} de mm. L'implantation de ces poils dans la tige ne peut être effectuée que par un outillage spécialisé. Ces poils classiques sont extrudés, et du fait de leur faible diamètre, ils ne peuvent pas être fabriqués, par exemple, par moulage. On comprend que cette fabrication entraîne un prix de revient relativement élevé.

Une solution pour diminuer ce prix de revient, consisterait à réaliser, en une seule pièce, une tige avec des poils d'un diamètre plus important, par exemple d'un diamètre de 30/100^{ème} de mm, mais les essais effectués par la demanderesse ont montrés qu'un vernis déposé avec un tel applicateur à gros poils, présentait des stries inesthétiques dans la couche de vernis déposée, ce que l'on cherche à éviter. La demanderesse a donc cherché une solution aux inconvénients ci-dessus.

La présente invention a pour but, notamment, de fournir un applicateur de maquillage qui permette de réaliser un maquillage homogène, offrant une grande facilité d'application pour l'utilisateur, tout en présentant un prix de revient aussi économique que possible et ne formant pas de strie.

De façon surprenante, la demanderesse a constaté qu'en ajustant la flexibilité de la tige d'un applicateur, il était possible d'utiliser des poils relativement raides, mais moulables, pour un applicateur de vernis à ongles. Dans ce cas, on a constaté que l'applicateur tire le produit par capillarité sur la surface de l'ongle. En quelque sorte, l'applicateur "surnage" la couche de vernis déposée, sans gratter et sans formation de strie. En outre, il élimine même tout type de stries, et une deuxième couche de vernis peut être appliquée juste après l'étalement de la première couche sans attendre son séchage, ce qui raccourcit le temps global d'application. De même, la demanderesse a constaté qu'un applicateur muni d'une tige flexible permet d'utiliser des vernis de viscosité située hors de la gamme habituellement utilisée.

La demanderesse a constaté, en outre, qu'en augmentant la flexibilité de la tige d'un applicateur, on pouvait obtenir une couche de vernis sur l'ongle beaucoup plus homogène qu'avec un applicateur à tige rigide, sans formation de strie.

Ainsi, l'invention se rapporte à un applicateur pour l'application d'un produit de maquillage comportant une tige ayant une extrémité libre comprenant un plan d'implantation pour un organe d'application ayant une flexibilité déterminée, la tige et l'organe d'application étant fabriqués en une seule pièce, caractérisé par le fait que la tige a une flexibilité voisine de celle de l'organe d'application telle que la force F à appliquer pour courber la tige est comprise dans la gamme : 0,3f ≤ F ≤ 3f, f étant la force nécessaire pour courber l'organe d'application, la tige ayant une section (S) déterminée et comporte, dans sa partie médiane, au moins une zone de plus faible section (s) telle que le rapport S/s est compris entre 2 et 100,

Par l'expression "flexibilité voisine de l'organe d'application", on entend une flexibilité telle que, lors de l'application du produit sur une surface, par exemple d'un vernis sur un ongle, l'organe d'application et la partie flexible de la tige se courbent selon une courbure quasi-constante, notamment en arc de cercle. De façon préférée, on choisit une flexibilité de la tige au plus égale à celle de l'organe d'application.

En plus des avantages mentionnés ci-dessus, l'applicateur de l'invention peut être fabriqué à un prix avantageux, et assure un maquillage confortable et de bonne qualité.

Avantageusement, la fabrication de la tige et de l'organe d'application est effectuée en une seule étape de moulage : la tige et l'organe d'application sont moulées mono-pièce, notamment en un seul matériau thermoplastique. Il est possible également, de réaliser la tige et l'organe d'application en deux matériaux différents, chimiquement compatibles ; dans ce cas, on fixe l'organe d'application sur la tige par bi-injection ou surmoulage.

De préférence, le matériau thermoplastique a une dureté choisie dans la gamme de 15 Shore A à 40 Shore D et de préférence de 90 à 95 Shore A. Selon un mode préféré de réalisation, le matériau thermoplastique est du PEHD ou PEBD (polyéthylène haute ou basse densité). D'autres matériaux peuvent être utilisés, tel que les polyacétales, les polyamides, les polyéther bloc amides et les élastomères de polyester ou de polyuréthane.

Selon l'invention, la tige a une longueur avantageusement choisie dans la gamme allant de 2 à 20 cm, et de préférence de 2 à 4 cm.

Selon l'invention, la tige a une section déterminée et comporte dans sa partie médiane, au moins une zone de plus faible section, capable de conférer à la tige la flexibilité souhaitée.

En principe, la tige peut avoir une section de forme quelconque, mais, selon l'invention, on préfère une section circulaire ou plate. Dans le cas d'une tige de section circulaire, celle ci a un diamètre pouvant aller de 2,5 à 5 mm et de préférence de 2,5 à 3,5 mm. De façon générale la section de la tige est comprise dans la gamme allant de 4 à 20 mm², et de préférence de 6 à 12 mm².

Avantageusement, la zone de plus faible section est une section comprise dans la gamme de 0,2 à 1,8 mm²,et de préférence de 0,4 à 1,2 mm².

L'organe d'application peut être conformé sous la forme d'au moins une boucle, d'une spatule, d'une plume ou d'une touffe de poils, éventuellement recouvertes d'un flocage. Lorsqu'on réalise une spatule ou une plume, celle-ci peut comporter au moins une fente et/ou au moins un évidement, favorisant l'emmagasinage et l'écoulement du produit.

Lorsqu'on réalise une touffe de poils, le plan d'implantation pour la touffe comporte, avantageusement, un nombre de poils choisi dans la gamme allant de 4 à 40 et de préférence de 8 à 35. Avantageusement, ces poils ont une longueur allant de 8 à 40 mm, et de préférence de 11 à 25 mm. Ils peuvent avoir une épaisseur choisie dans la gamme allant de 0,2 à 1,5 mm, et de préférence de 0,5 à 1 mm. Ces poils peuvent présenter une section dont la forme est choisie parmi les forme cylindrique, polygonale, cruciforme, en C, en L, en I, en H, ou en V, ou comportant au moins une rainure capillaire sur au moins une partie de leur longueur. Une partie au moins de ces poils peuvent présenter de légères ondulations sur au moins une partie de leur longueur.

Conformément à l'invention, la section de la touffe peut avoir une forme quelconque. Ainsi, le plan d'implantation de l'organe d'application peut avoir une forme choisi parmi les formes circulaire, polygonale, rectangulaire, en section de cercle, ovale ou cruciforme. Avantageusement, les poils sont agencés en quinconce, mais il est possible de les disposer sur une rangée rectiligne ou courbe. La distance entre les poils est choisie en fonction de la capacité de prise de produit souhaitée et/ou de la viscosité du produit.

L'extrémité libre des poils peut subir un traitement abrasif ou thermique, par flammage, par meulage ou par cardage. Ainsi, on peut obtenir des poils dont l'extrémité est conformée en tête d'épingle ou effilée, ce qui augmente la capacité de prise de produit de l'applicateur, et donc son autonomie d'application.

L'extrémité libre de l'applicateur peut être plate, arrondie ou coupée en pente.

Avantageusement, le matériau thermoplastique peut contenir un agent modifiant son état de surface et/ou ses caractéristiques de glissement et/ou réduisant sa mouillabilité à l'eau et/ou au solvant. Cet agent peut être présent dans une proportion comprise entre 0,2% et 15% en poids, et de préférence entre 0,3% et 5% en poids.

Cet agent de glissement est choisi, de préférence, dans le groupe formé par le polytétrafluoroéthylène, le nitrure de bore, le bisulfure de molybdène, le graphite, les silicones, le fullerène, le talc.

L'applicateur présentant les caractéristiques qui viennent d'être décrites convient particulièrement pour l'application d'un vernis à ongles, d'un fard liquide ou d'une teinture capillaire, notamment d'un vernis à viscosité élevée. Dans le cas d'un vernis, celui-ci peut être une composition comportant ou non du toluène ou du formol ; il peut comporter, également, un système solvant comprenant de l'eau et/ou des alcools.

La présente invention se rapporte également à un ensemble d'application de vernis à ongles, constitué d'un réservoir, généralement en verre, muni d'un goulot et d'un manchon solidaire à une tige munie d'un organe d'application, immergé en position de stockage dans un vernis à ongles contenu dans ce réservoir, qui est caractérisé en ce qu'il est équipé d'un applicateur, tel que défini précédemment.

L'invention consiste, mis à part les dispositions exposées ci-dessus, en un certain nombre d'autres dispositions dont il sera plus explicitement question après, à propos d'exemples de réalisations décrits avec référence aux dessins annexés, mais qui ne sont nullement limitatifs.
La figure 1 est une vue simplifiée en élévation d'un ensemble de vernis à ongles conforme à l'invention.
Les figures 2 à 6 représentent différentes réalisations d'un applicateur à tige flexible conforme à l'invention.
Les figures 7 à 14 sont des schémas de différentes sections transversales possibles des poils.
La figure 15 montre un poil présentant une légère ondulation.
Les figures 16 à 18 illustrent des sections transversales possibles, montrant le plan d'implantation de l'organe d'application.
La figure 19 montre un applicateur conforme à l'invention en cours d'application.

En se reportant à la figure 1 des dessins, on peut voir un ensemble de vernis à ongles comprenant un pinceau (1) pour l'application du vernis, le pinceau (1) étant muni d'une touffe (2) de poils (3), fixée à une extrémité libre (5a) d'une tige (5) flexible et orientée sensiblement suivant la direction axiale de la tige. La tige flexible et les poils sont réalisés en un seul matériau thermoplastique, par exemple en polyéthylène de haute ou basse densité (PEHD ou PEBD). Ce sous-ensemble tige/poils peut être obtenu en une seule étape, par exemple par injection-moulage. Il est possible également, de réaliser la tige et la touffe en deux matériaux différents, chimiquement compatibles ; dans ce cas, on fixe la touffe de poils sur la tige par bi-injection ou surmoulage. Ainsi, un sous-ensemble tige/poils peut être réalisé par bi-injection, en injectant d'abord une tige en polyéthylène haute densité (PEHD), puis en injectant les poils de la touffe en élastomère de polyéthylène ou de polyéther bloc amide.

La tige (5) est cylindrique d'un diamètre d'environ 2,5 à 5 mm. Sa longueur est notamment de 4 cm. Une zone centrale (51), de plus faible section, pouvant aller de 0,2 à 1,8 mm², est prévue sur cette tige, lui conférant une flexibilité déterminée, voisine de celle de la touffe (2) de poils (3). Cette zone (51) apparaît mieux sur la figure 2 et peut avoir une longueur comprise dans la gamme allant de 2 à 20 mm. Un manchon cylindrique (6) est solidaire de l'autre extrémité (5b) de la tige (5) opposée à la touffe (2), cette extrémité (5b) étant conformée en forme de capsule de fixation introduite à force dans le manchon (6). Ce manchon (6) sert d'organe de manoeuvre du pinceau. Il sert également de bouchon destiné, notamment, à être vissé sur le goulot (13) d'un flacon (11) de vernis. Le vernis porte la référence (12).

Les figures 2 à 6 illustrent différents exemples de réalisation d'un pinceau muni d'une tige flexible comportant des poils moulés intégralement avec la tige.

Ainsi, la figure 2 montre, en vue agrandie, le pinceau représenté à la figure 1, dont la tige flexible (5) est cylindrique et munie d'une première extrémité (5a) comportant un plan d'implantation (8) pour une touffe (2) de poils (3). Une seconde extrémité (5b) de la tige est conformée en capsule de fixation, destinée à être introduite à force dans le manchon (6) pour solidariser celui-ci avec la tige flexible. La tige est cylindrique et est avantageusement réalisée en PEHD (polyéthylène de haute densité), comportant une zone (51) de plus faible diamètre, conférant à la tige une flexibilité déterminée et s'étendant quasiment sur toute la longueur de la tige. La tige a une section normale d'environ 4,0 à 20 mm², et la zone (51) a une section d'environ 0,2 à 1,8 mm². La zone (51) de plus faible section est une section choisie de sorte que le rapport S/s est compris entre 2 et 100, s étant la plus petite et S la section la plus importante.

La figure 3 montre un pinceau, dont la tige (5) est formée, dans sa majeure partie, par une bande (52) plate, en forme de languette allongée.

La figure 4 montre un pinceau, dont la tige (5) est formée, en partie, par deux bandes (53) agencées en deux hélices enchevêtrées formant une spirale à double entrée.

La figure 5 montre un pinceau, dont la tige (5) est formée, dans sa majeure partie, par une bande (54) plate conformée en "accordéon" ou comportant des ondulations.

Le pinceau de la figure 6 a sensiblement la même conformation que celui de la figure 2, à l'exception près que la tige (5) est cylindrique, et qu'elle comporte une fente longitudinale (55), pour assurer la flexibilité de la tige.

On crée ainsi des réserves capillaires au produit à appliquer, permettant de régler la charge en produit en fonction de sa viscosité.

Comme visible sur les figures 7 à 14, les sections transversales des poils (3) sont inscrites dans un cercle (⌀) de diamètre compris entre 0,2 et 1,5 mm ; de préférence, la section est choisie dans la gamme de diamètre allant de 0,5 à 1 mm. Les sections des poils (3) peuvent avoir des formes variables : elles peuvent être circulaires pleines (3a), comme illustré sur la figure 7 ; circulaires creuses (3b), comme illustré sur la figure 8 ; en forme de C (3c), comme visible à la figure 9 ; en forme de H (3d), ou de V (3e), comme visible sur les figures 10 et 11 respectivement ; elles peuvent être de forme plate (3f), comme visible à la figure 12 ; ou polygonales, en particulier carrées, ou cruciformes (3g), comme visible à la figure 13 ; ou bien elles peuvent être trilobes, comportant des rainures capillaires (3i) comme illustré à la figure 14. Selon la réalisation de la figure 15, les poils (3k) ne peuvent pas être rectilignes et présenter, au moins sur une partie de leur longueur, de légères ondulations (7). L'extrémité libre au moins des poils peut être agencée également en forme effilée, obtenue par exemple par meulage ou par cardage. Ceci permet d'augmenter la capacité de prise de produit du pinceau, et donc son autonomie.

Le pinceau (1) au niveau de sa touffe (2) peut présenter différentes formes de section transversale ; selon la figure 16 le plan d'implantation (8) de la touffe (2) est plate, de forme sensiblement rectangulaire. Selon la figure 17, ce plan (8) de la touffe est circulaire. Avantageusement, le pinceau peut avoir également une forme de tuile arrondie, un plan d'implantation correspondant étant visible à la figure 18. Un tel pinceau épouse mieux la forme de l'ongle.

La figure 17 montre un pinceau à tige flexible, selon l'invention, en cours d'application d'un vernis (12) sur un ongle (O). On voit que la touffe (2) de poils et la partie flexible (51) de la tige (5) forment une courbe quasi-constante, sensiblement en arc de cercle, de sorte que la touffe (2) est au contact de l'ongle (O) de façon sensiblement tangentielle.

Lorsqu'on réalise un pinceau cylindrique conforme à la présente invention, le diamètre de la touffe (2) des poils (3) est généralement compris dans la gamme de 0,5 à 6 mm ; grâce à l'utilisation d'une tige flexible telle que décrite précédemment, on obtient un pinceau qui, lors de l'application, tire le vernis (12), au lieu de le pousser, comme un pinceau classique.

Le pinceau conforme à la présente invention est facile à réaliser et ceci à un prix de revient avantageux.

L'applicateur présentant les caractéristiques qui viennent d'être décrites convient particulièrement pour l'application d'un vernis à ongles (12), d'un fard liquide ou d'une teinture capillaire, notamment d'un vernis à viscosité élevée. Ce vernis peut être une composition comportant ou non, du toluène ou du formol ; ce vernis peut comporter, également, un système solvant comprenant de l'eau et/ou des alcools.

La couche de vernis déposée par un tel applicateur est très homogène, épaisse, déposée de façon précise, et présente, après séchage, des propriétés d'adhésion améliorées. La surface a un aspect brillant. Le vernis peut être déposé en une seule fois ou éventuellement en deux fois, la seconde couche pouvant être déposée sur la première, avant que celle ci ne soit sèche. Il n'y a pas de formation de stries.

## Revendications

1. Applicateur pour l'application d'un produit de maquillage, comportant une tige (5) ayant une extrémité libre (5a) comprenant un plan d'implantation (8) pour un organe d'application souple (2) ayant une flexibilité déterminée, la tige (5) et l'organe d'application (2) étant fabriqués en une seule pièce, caractérisé par le fait que la tige (5) a une flexibilité voisine de celle de l'organe d'application telle que la force F à appliquer pour courber la tige est comprise dans la gamme : 0,3f ≤ F ≤ 3f, f étant la force nécessaire pour courber l'organe d'application, la tige (5) ayant une section (S) déterminée et comporte, dans sa partie médiane, au moins une zone (51) de plus faible section (s) telle que le rapport S/s est compris entre 2 et 100.

2. Applicateur selon la revendication 1, caractérisé en ce que l'organe d'application (2) est constitué par une boucle, une plume ou une spatule.

3. Applicateur selon la revendication 1, caractérisé en ce que l'organe d'application est constitué par une touffe (2) de poils (3).

4. Applicateur selon la revendication 3, caractérisé en ce que la tige (5) et la touffe (2) de poils (3) sont fabriqués en un matériau thermoplastique.

5. Applicateur selon la revendication 4, caractérisé en ce que le matériau thermoplastique a une dureté choisie dans la gamme de 15 Shore A à 40 Shore D.

6. Applicateur selon l'une des revendications 4 ou 5, caractérisé en ce que le matériau thermoplastique est du PEHD ou du PEBD (polyéthylène haute ou basse densité).

7. Applicateur selon l'une des revendications précédentes, caractérisé en ce que la tige (5) a une longueur choisie dans la gamme allant de 2 à 20 cm.

8. Applicateur selon l'une des revendications précédentes, caractérisé en ce que la tige (5) comporte au moins une zone aplatie, évidée, en forme de spirale ou d'accordéon.

9. Applicateur selon l'une des revendications 3 à 8, caractérisé en ce qu'il comporte un nombre de poils (3) choisi dans la gamme allant de 4 à 40.

10. Applicateur selon l'une des revendications 3 à 9, caractérisé par le fait que les poils (3) ont une longueur (L) allant de 8 à 40 mm.

11. Applicateur selon l'une des revendications 3 à 10, caractérisé par le fait que les poils (3) ont une épaisseur choisie dans la gamme allant de 0,2 mm à 1,5 mm.

12. Applicateur selon l'une des revendications 3 à 11, caractérisé par le fait que les poils (3) ont une section dont la forme est choisie parmi les formes cylindrique, polygonale, cruciforme, en C, en L, en I, en H, ou en V, ou comportant au moins une rainure capillaire.

13. Applicateur selon l'une des revendications 3 à 12, caractérisé par le fait que les poils (3) présentent de légères ondulations sur au moins une partie de leur longueur.

14. Applicateur selon l'une des revendications 3 à 13, caractérisé par le fait que les poils ont une extrémité libre (4) ayant subie un traitement abrasif ou thermique, par flammage, par meulage ou par cardage.

15. Applicateur selon l'une des revendications 3 à 14, caractérisé par le fait que le matériau thermoplastique contient un agent modifiant son état de surface et/ou ses caractéristiques de glissement et/ou réduisant sa mouillabilité à l'eau et/ou au solvant.

16. Applicateur selon la revendication 15, caractérisé en ce que l'agent modifiant l'état de surface et/ou les caractéristiques de glissement et/ou la mouillabilité des poils est présent dans une proportion comprise entre 0,2 et 15% en poids.

17. Applicateur selon l'une quelconque des revendications 3 à 16, caractérisé par le fait que le plan d'implantation pour la touffe (2) de poils (3) a une forme circulaire, polygonale, rectangulaire, en section de cercle, ovale ou cruciforme.

18. Applicateur pour vernis à ongles, caractérisé en ce qu'il consiste en un applicateur conforme à l'une quelconque des revendications précédentes.

19. Ensemble d'application de vernis à ongles, constitué d'un réservoir (11) muni d'un goulot (13) et d'un manchon (6) solidaire d'un organe d'application immergé, en position de stockage, dans un vernis à ongles (12) contenu dans ce réservoir, caractérisé par le fait qu'il est muni d'un applicateur conforme à l'une quelconque des revendications précédentes.

## Claims

1. Applicator for applying a make-up product, including a stem (5) having a free end (5a) comprising an embedment plane (8) for a flexible application member (2) having a defined flexibility, the stem (5) and the application member (2) being manufactured as a single piece, characterized in that the stem (5) has a flexibility similar to that of the application member, such that the force F to be applied in order to bend the rod lies in the range: 0.3f ≤ F ≤ 3f, f being the force necessary to bend the application member, the stem (5) having a defined cross-section (S) and including, in its central part, at least one region (51) of smaller cross-section (s) such that the ratio S/s lies between 2 and 100.

2. Applicator according to Claim 1, characterized in that the application member (2) consists of a loop, a plume or a spatula.

3. Applicator according to Claim 1, characterized in that the application member consists of a tuft (2) of bristles (3).

4. Applicator according to Claim 3, characterized in that the stem (5) and the tuft (2) of bristles (3) are manufactured from a thermoplastic.

5. Applicator according to Claim 4, characterized in that the thermoplastic has a hardness chosen from the range from 15 Shore A to 40 Shore D.

6. Applicator according to one of Claims 4 and 5, characterized in that the thermoplastic is HDPE or LDPE (high-density or low-density polyethylene).

7. Applicator according to one of the preceding claims, characterized in that the stem (5) has a length chosen from the range going from 2 to 20 cm.

8. Applicator according to any one of the preceding claims, characterized in that the stem (5) includes at least one region which is flattened, recessed, in the form of a spiral or of a concertina.

9. Applicator according to one of Claims 3 to 8, characterized in that it includes a number of bristles (3) which is chosen from the range going from 4 to 40.

10. Applicator according to one of Claims 3 to 9, characterized in that the bristles (3) have a length (L) ranging from 8 to 40 mm.

11. Applicator according to one of Claims 3 to 10, characterized in that the bristles (3) have a thickness chosen from the range going from 0.2 mm to 1.5 mm.

12. Applicator according to one of Claims 3 to 11, characterized in that the bristles (3) have a cross-section whose shape is chosen from cylindrical, polygonal or cruciform shapes or from shapes in the form of a C, in the form of an L, in the form of an I, in the form of an H or in the form of a V, or including at least one capillary groove.

13. Applicator according to one of Claims 3 to 12, characterized in that the bristles (3) have slight corrugations over at least part of their length.

14. Applicator according to one of Claims 3 to 13, characterized in that the bristles have a free end (4) which has undergone an abrasive or heat treatment, by flame brushing, grinding or carding.

15. Applicator according to one of Claims 3 to 14, characterized in that the thermoplastic contains an agent modifying its surface finish and/or its slip characteristics and/or reducing its wettability to water and/or to solvent.

16. Applicator according to Claim 15, characterized in that the agent modifying the surface finish and/or the slip characteristics and/or the wettability of the bristles is present in a proportion lying between 0.2 and 15% by weight.

17. Applicator according to any one of Claims 3 to 16, characterized in that the embedment plane for the tuft (2) of bristles (3) has a circular, polygonal or rectangular shape, or a shape having a circular, oval or cruciform cross-section.

18. Applicator £or nail varnish, characterized in that it consists of an applicator in accordance with any one of the preceding claims.

19. Nail-varnish application assembly consisting of a reservoir (11) provided with a neck (13) and with a sleeve (6) integral with an application member, immersed, in the storage position, in a nail varnish (12) contained in this reservoir, characterized in that it is provided with an applicator in accordance with any one of the preceding claims.

## Patentansprüche

1. Applikator zum Auftragen eines Schminkeproduktes, mit einer Stange (5), die ein freies Ende (5a) aufweist, das eine Einsetzebene (8) für ein weiches Auftrageorgan (2) aufweist, das eine bestimmte Flexibilität hat, wobei die Stange (5) und das Auftrageorgan (2) einteilig hergestellt sind, dadurch gekennzeichnet, daß die Stange (5) eine Flexibilität hat, die der des Auftrageorgans so nahekommt, daß die Kraft F, die zum Krümmen der Stange aufzubringen ist, im folgenden Bereich liegt: 0.3 f ≤ F ≤ 3f, wobei f die Kraft ist, die notwendig ist, um das Auftrageorgan zu krümmen, und daß die Stange (5) einen bestimmten Querschnitt (S) und im mittleren Teil mindestens eine Zone (51) mit geringerem Querschnitt (s) aufweist, so daß das Verhältnis S/s zwischen 2 und 100 liegt.

2. Applikator nach Anspruch 1, dadurch gekennzeichnet, daß das Auftrageorgan (2) von einem Bügel, einer Feder oder einer Spachtel gebildet ist.

3. Applikator nach Anspruch 1, dadurch gekennzeichnet, daß das Auftrageorgan von einem Büschel (2) aus Haaren (3) gebildet ist.

4. Applikator nach Anspruch 3, dadurch gekennzeichnet, daß die Stange (5) und das Büschel (2) aus Haaren (3) aus einem thermoplastischen Material hergestellt sind.

5. Applikator nach Anspruch 4, dadurch gekennzeichnet daß das thermoplastische Material eine Härte hat, die im Bereich von 15 Shore A bis 40 Shore D gewählt ist.

6. Applikator nach einem der Ansprüche 4 oder 5, dadurch gekennzeichnet, daß das thermoplastische Material HDPE oder LDPE (Polyethylen mit hoher oder niedriger Dichte) ist.

7. Applikator nach einem der vorangehenden Ansprüche, dadurch gekennzeichnet, daß die Stange (5) eine Länge hat, die im Bereich gewählt ist, der von 2 bis 20 cm reicht.

8. Applikator nach einem der vorangehenden Ansprüche, dadurch gekennzeichnet, daß die Stange (5) mindestens eine abgeflachte, ausgesparte, spiralförmige oder ziehharmonikaförmige Zone aufweist.

9. Applikator nach einem der Ansprüche 3 bis 8, dadurch gekennzeichnet, daß er eine Anzahl von Haaren (3) trägt, die im Bereich ausgewählt sind, der von 4 bis 40 reicht.

10. Applikator nach einem der Ansprüche 3 bis 9, dadurch gekennzeichnet, daß die Haare (3) eine Länge (L) aufweisen, die von 8 bis 40 mm reicht.

11. Applikator nach einem der Ansprüche 3 bis 10, dadurch gekennzeichnet, daß die Haare (3) eine Dicke aufweisen, die im Bereich ausgewählt ist, der von 0,2 mm bis 1,5 mm reicht.

12. Applikator nach einem der Ansprüche 3 bis 11, dadurch gekennzeichnet, daß die Haare (3) einen Querschnitt aufweisen, dessen Form unter den zylindrischen, polygonalen, kreuzförmigen, C-förmigen, L-förmigen, I-förmigen, H-förmigen oder V-förmigen Formen ausgewählt ist oder mindestens eine Kapillarrille aufweist

13. Applikator nach einem der Ansprüche 3 bis 12, dadurch gekennzeichnet, daß die Haare (3) leichte Wellungen über mindestens einen Teil ihrer Länge aufweisen.

14. Applikator nach einem der Ansprüche 3 bis 13, dadurch gekennzeichnet, daß die Haare ein freies Ende (4) aufweisen, das einer abrasiven oder thermischen Behandlung durch Abflammen, Abschleifen oder Kardieren unterzogen wurde.

15. Applikator nach einem der Ansprüche 3 bis 14, dadurch gekennzeichnet, daß das thermoplasitsche Material ein Mittel enthält, das seinen Oberflächenzustand und/oder seine Gleiteigenschaften modifiziert und/oder seine Benetzbarkeit mit Wasser und/oder Lösungsmittel verringert.

16. Applikator nach Anspruch 15, dadurch gekennzeichnet, daß das Mittel, das den Oberflächenzustand und/oder die Gleiteigenschaft und/oder die Benetzbarkeit der Haare ändert, in einem Anteil vorliegt, der zwischen 0,2 und 15 Gew.-% liegt.

17. Applikator nach irgendeinem der Ansprüche 3 bis 16, dadurch gekennzeichnet, daß die Einsetzebene für das Büschel (2) von Haaren (3) eine kreisförmige, polygonale, rechteckige, kreisausschnittförmige, ovale oder kreuzartige Form hat.

18. Applikator für Nagellack, dadurch gekennzeichnet, daß er aus einem Applikator besteht, der irgendeinem der vorangehenden Ansprüche entspricht.

19. Anordnung zum Auftragen von Nagellack, die aus einem Vorratsbehälter (11), der mit einem Hals (13) versehen ist, und einer Muffe (6 gebildet ist, die mit einem Auftrageorgan fest verbunden ist, das in der Lagerungsposition in einen Nagellack (12) eingetaucht ist, der in diesem Vorratsbehälter enthalten ist, dadurch gekennzeichnet, daß sie mit einem Applikator nach irgendeinem der vorangehenden Ansprüche versehen ist.
